# EUROPÄISCHE PATENTSCHRIFT

(11) **EP 0 714 625 B1**
(45) Veröffentlichungstag und Bekanntmachung des Hinweises auf die Patenterteilung: **18.08.1999**
(21) Anmeldenummer: 95118828.3
(22) Anmeldetag: 30.11.1995
(51) Int. Cl.: A47L 9/14

(54) **Verfahren zum Herstellen eines Verschlussteiles für Staubsauger-Filterbeutel und Verschlussteil**
Dust bag closure fabrication process and closure
Procédé de fabrication d'un obturateur pour sac à poussières et obturateur obtenu

(30) Priorität: 30.11.1994 DE 9419171 U
(43) Veröffentlichungstag der Anmeldung: 05.06.1996
(73) Patentinhaber: ARWED LÖSEKE PAPIERVERARBEITUNG UND DRUCKEREI GMBH, 31135 Hildesheim (DE)
(72) Erfinder: Löseke, Arwed, Dipl.-Kfm., D-31141 Hildesheim (DE)
(74) Vertreter: Elbertzhagen, Otto

(56) Entgegenhaltungen:
- EP-A- 0 361 240
- DE-C- 4 217 544
- DE-U- 9 419 123
- FR-A- 932 776
- GB-A- 454 969
- US-A- 4 861 357

## Beschreibung

Die Erfindung bezieht sich auf ein Verfahren zum Herstellen eines Verschlußteils für Staubsauger-Filterbeutel aus einem Pappschnitt, der eine Grundplatte, eine damit an einer Seite entlang einer Faltlinie verbundene Deckplatte und eine an der dieser gegenüberliegenden Seite mit der Grundplatte entlang einer weiteren Faltlinie verbundene Zwischenplatte aufweist, wobei zunächst die Zwischenplatte und danach die Deckplatte auf die Grundplatte aufgefaltet werden, wonach in der Grundplatte und der Deckplatte Durchgangsöffnungen für den Luftdurchlaß miteinander deckungsgleich sind und dazwischen ein von außen betätigbarer Verschlußschieber eingeschoben werden kann, der zunächst einstückig mit dem Pappschnitt ist.

Eine solche Herstellungsweise für das Verschlußteil eines Staubsauger-Filterbeutels ist aus der DE-C-42 17 544 bekannt. Der dort vorhandene, als Drehschieber ausgebildete Verschlußschieber besteht aus der zwischen die Grundplatte und der Deckplatte einzufaltenden Zwischenplatte, die über einen Verbindungsbereich einstückig an der Grundplatte sitzt. Nach dem Zusammenfalten des Verschlußteils bildet dieser Verbindungsbereich eine Soll-Verformungs- oder Soll-Bruchstelle beim Verdrehen des Drehschiebers zwischen seiner Gebrauchslage und der Absperrlage, was voraussetzt, daß ein entsprechender Widerstand beim Betätigen des Drehschiebers überwunden werden muß. Reißt der Drehschieber von der Grundplatte ab, besteht die Gefahr, ihn vollständig zwischen der Grundplatte und der Deckplatte herauszuziehen. Verformt sich die Verbindungsstelle zwischen dem Drehschieber und der Grundplatte, bildet sich hier notwendigerweise eine Verwerfung, welche die Grundplatte und die Deckplatte auseinanderdrückt.

Durch öffentliche Vorbenutzung ist ein anderweitiges Verschlußteil für Staubsauger-Filterbeutel bekannt, bei dem der als Drehschieber ausgebildete Verschlußschieber ein separat gefertigtes Teil ist. Eine solche Verschlußvorrichtung ist in dem nachveröffentlichten Gebrauchsmuster DE-U-94 19 123 beschrieben. Ein solches Verschlußteil kann nur in der Weise gefertigt werden, daß beim Zusammenfügen der Platten des Pappschnittes der Verschlußschieber mittels eines getrennten Handhabungsvorganges zwischen die Grundplatte und die Deckplatte eingelegt wird.

Die Fertigung des Verschlußteils für Staubsauger-Filterbeutel aus einem einzigen Stanzschnitt bereitet auch deshalb Probleme, weil der Verschlußschieber zwischen der Grundplatte und der Deckplatte einen Freiraum mit einer Weite benötigt, die ein leichtes Verschieben des Verschlußschiebers ermöglicht, damit ein sicheres Schließen oder Öffnen der Durchgangsöffnungen in der Grundplatte und in der Deckplatte für den Lufteinlaß möglich ist. Man hat deshalb bei den bekannten Verschlußteilen, sofern sie mit einer den Verschlußschieber führenden Zwischenplatte zwischen der Grundplatte und der Deckplatte versehen waren, den Verschlußschieber mit einer gegenüber der Zwischenplatte verringerten Dicke ausgeführt und ihn gegebenenfalls einseitig mit einer gleitfreudigen Beschichtung ausgestattet.

Der Erfindung liegt die Aufgabe zugrunde, ein Verfahren der eingangs genannten Art vorzuschlagen, wonach bei dem aus einem einzigen Stanzschnitt hergestellten Verschlußteil einschließlich dem Verschlußschieber nach dem Zusammenfalten des Pappschnittes der Verschlußschieber weitestgehend frei beweglich gemacht wird.

Diese Aufgabe wird bei einem Verfahren der gattungsbildenden Art nach der Erfindung dadurch gelöst, daß der Verschlußschieber aus einem Teil der Zwischenplatte besteht und in der zusammengefalteten Lage des Pappschnitts durch einen Trennschnitt durch die Grundplatte und/oder die Deckplatte hindurch von der Zwischenplatte zwecks Verschieblichkeit zwischen der Grundplatte und der Deckplatte abgetrennt wird.

Für die Erfindung ist wesentlich, den mit dem Pappschnitt, also mit der Grundplatte und der Deckplatte zusammenhängenden Verschlußschieber erst dann abzutrennen, wenn der Pappschnitt zusammengefaltet und gegebenenfalls die Grundplatte und die Deckplatte miteinander verklebt sind. So wird die Verschieblichkeit des Verschlußschiebers erst im nachhinein hergestellt.

Die Erfindung bezieht sich ferner auf ein Verschlußteil gemäß Anspruch 3.

Es kann ferner vorgesehen werden, daß der die Dicke der Zwischenplatte aufweisende Verschlußschieber durch Einprägungen in der Grundplatte und/oder der Deckplatte mit einem dadurch bedingten Versatz der von den Einprägungen umschlossenen Wandabschnitte nach außen hin einen ausreichenden Bewegungsfreiraum zwischen der Grundplatte und der Deckplatte erhält, um mit einer leicht überwindbaren Hemmung zwischen seiner Offenlage und seiner Schließlage bezogen auf die Durchgangsöffnungen für den Lufteinlaß verschwenkt werden zu können.

Mit Rücksicht auf den Faltvorgang der Pappplatten in einem Folgewerkzeug ist vorgesehen, an wenigstens einer Stelle zunächst noch eine Verbindung zwischen dem Verschlußschieber und der Zwischenplatte nach dem Stanzvorgang bestehen zu lassen und zwar in Gestalt eines nach dem Faltvorgang durchtrennbaren Verbindungssteges. So können die einzelnen Plattenteile des Stanzschnittes ineinandergefaltet werden, wobei der Verschlußschieber zunächst noch ausreichend fixiert ist. Nach dem Faltvorgang erfolgt die endgültige Trennung des Verschlußschiebers von der Zwischenplatte mittels eines geeigneten Werkzeuges durch Durchgangslöcher der Deckplatte und der Grundplatte hindurch, indem der verbliebene Verbindungssteg zwischen dem Verschlußschieber und der Zwischenplatte durchgeschnitten wird. Danach kann der Verschlußschieber dann bestimmungsgemäß verschoben werden, um die Durchgangsöffnungen in der Grundplatte und der Deckplatte für den Einlaß der zu filternden Luft in den Filterbeutel verschließen oder öffnen zu können.

In einer besonderen Ausgestaltung kann der Verschlußschieber ein Drehschieber sein, der zum Verschließen bzw. zum Öffnen der Durchgangsöffnungen in der Grundplatte und in der Deckplatte von außen her verschwenkt wird.

In weiterer Ausgestaltung sind die Stanzlinie und die Trennstelle von Zwischenplatte und Verschlußschieber so angeordnet, daß sich der Verschlußschieber bei nicht gegeneinander verschobenen Abschnitten des durchtrennten Verbindungssteges in der Offenlage bzgl. der Durchgangsöffnungen in der Grundplatte sowie der Deckplatte befindet. Für die Herstellung des Verschlußteils bedeutet dies, daß sich zunächst beim Zusammenfalten der Grundplatte, der Zwischenplatte und der Deckplatte der Verschlußschieber in der Offenstellung bzgl. der Luft-Durchgangsöffnungen befindet, solange nicht der Verbindungssteg an der Trennstelle zwischen der Zwischenplatte und dem Verschlußschieber durchschnitten ist und der Verschlußschieber danach verschoben werden kann.

Zur sicheren Fixierung des Verschlußschiebers als Drehschieber in einer entsprechenden Kontur der Zwischenplatte kann ein Drehlageransatz dienen, der an den Drehschieber angeformt und kreisbogenförmig begrenzt ist, wobei die Zwischenplatte eine zugehörige Negativkontur aufweist, die den Drehlageransatz entlang einem Bogenwinkel von mehr als 180° umgibt. Damit kann der Drehlageransatz in Richtung der Ebene der Zwischenplatte nicht aus deren Negativkontur heraus verschoben werden, wobei im übrigen der Verbindungshals zwischen dem Drehlageransatz und dem Drehschieber so gestaltet ist, daß der erforderliche Schwenkwinkel des Drehschiebers zum Öffnen und Schließen der Luft-Durchgangsöffnungen des Verschlußteils nicht beeinträchtigt ist.

Um nachteilige Einflüsse auf die Festigkeit, den Aufbau und die Funktion des Verschlußteils durch das Auftrennen des Verbindungssteges zwischen dem Verschlußschieber und der Zwischenplatte zu vermeiden, ordnet man zweckmäßig die Trennstelle von Verschlußschieber und Zwischenplatte und die hierzu deckungsgleichen Durchgangslöcher in der Grund- und der Deckplatte in einer der Plattenecken an.

Die Erfindung wird nachfolgend anhand der Zeichnung an einem Ausführungsbeispiel noch näher erläutert. Dabei zeigen:
- Fig. 1: die Draufsicht auf den Pappschnitt für das Verschlußteil eines erfindungsgemäßen Filterbeutels nach erfolgtem Stanz- und Prägevorgang,
- Fig. 2: den Pappschnitt nach Figur 1 nach auf die Grundplatte aufgefalteter Zwischenplatte mit daran befindlichem Drehschieber als Verschlußschieber und
- Fig. 3: die Draufsicht auf das aus dem zusammengefalteten Pappschnitt bestehende Verschlußteil.

Im einzelnen zeigt Figur 1 den kompletten Pappschnitt für das Verschlußteil eines Staubsauger-Filterbeutels, wobei das mittlere Teil eine Grundplatte 1 bildet, auf die die weiteren Elemente des Pappschnittes aufgefaltet werden. Die Grundplatte 1 hat eine etwa zentral liegende Durchgangsöffnung 2, die im Bereich eines Wandabschnittes 4 liegt, welcher von der Linie einer Einprägung 3 umgeben ist. Gegenüber der Ebene der Grundplatte 1 ist der Wandabschnitt 4 so versetzt, daß seine Innenseite gegenüber der Innenseite der übrigen Teile der Grundplatte 1 vertieft liegt.

Entlang einer scharnierartigen Faltlinie 5 schließt an die Grundplatte 1 eine Deckplatte 6 an, die ebenfalls eine Durchgangsöffnung 7 aufweist, die bei der zu der Grundplatte 1 hin umgefalteter Deckplatte 6 mit deren Durchgangsöffnung 2 deckungsgleich ist. Auch bei der Deckplatte 6 findet sich die Durchgangsöffnung 7 im Bereich eines mit seiner Innenseite gegenüber der Innenseite der übrigen Teile der Deckplatte 6 vertieft liegenden Wandabschnitts 9, der durch eine Einprägung 8 gebildet ist. Bei mit ihren Innenseiten gegeneinander gefalteter Grundplatte 1 und Deckplatte 6 besteht somit zwischen den beiden Wandabschnitten 4 und 9 ein größerer Abstand als zwischen den übrigen Teilen der Grundplatte 1 und der Deckplatte 6, die mit ihrer im wesentlichen rechteckigen Grundform miteinander deckungsgleich sind.

An der der Faltlinie 5 gegenüberliegenden Seite der Grundplatte 1 ist mit dieser entlang einer weiteren Faltlinie 23 eine Zwischenplatte 10 verbunden, mit der zunächst ein Verschlußschieber 11 in Form eines Drehschiebers einstückig ist, der jedoch mit Ausnahme eines Verbindungssteges 15 entlang einer umlaufenden Stanzlinie 13 von der Zwischenplatte 10 freigeschnitten ist. Der zwischen der Zwischenplatte 10 und dem Drehschieber 11 verbliebene Verbindungssteg 15 liegt an einer Trennstelle 14, die für eine endgültige Trennung des Drehschiebers 11 von der Zwischenplatte 10 nach dem Faltvorgang zugänglich bleibt, worauf nachstehend noch eingegangen werden wird.

Aus der Zwischenplatte 10 ist soviel Material herausgeschnitten, daß neben dem Drehschieber 11 ein Freiraum 12 besteht, in den hinein der Drehschieber 11 gedreht werden kann, wobei er sich in der Ebene der Zwischenplatte 10 bewegt. Diese Schwenkbewegung des Drehschiebers 11 ist selbstverständlich erst nach Durchtrennung des Verbindungssteges 15 möglich, das Drehzentrum des Drehschiebers 11 liegt dabei in einem angeformten Drehansatz 16, der bis auf einen Verbindungshals zum übrigen Teil des Drehschiebers 11 kreisförmig begrenzt ist und von einer Negativkontur 22 der Zwischenplatte 10 über einen Winkel von mehr als 180° umschlossen ist, damit in Richtung der Ebene der Zwischenplatte 10 der Drehschieber 11 ausreichend fixiert ist. Zur Betätigung des Drehschiebers 11 findet sich im Drehansatz 16 eine kreuzförmige Durchgangsöffnung 17, in die ein Betätigungswerkzeug oder eine Münze formschlüssig eingesetzt werden kann.

Passend dazu weisen die Grundplatte 1 und die Deckplatte 6 Durchgangslöcher 18 und 19 auf, die in zusammengelegter Anordnung miteinander fluchten und die kreuzförmige Durchgangsöffnung 17 des Drehlageransatzes 16 des Drehschiebers 11 freigeben, wie man insbesondere Figur 3 entnimmt.

Weiter entnimmt man Figur 1 noch zwei Durchgangslöcher 20 und 21 im Eckbereich der Grundplatte 1 und der Deckplatte 6, die ebenfalls in aufeinandergefalteter Anordnung dieser Platten miteinander deckungsleich sind und die Trennstelle 14 mit dem Verbindungssteg 15 zwischen dem Drehschieber 11 und der Zwischenplatte 10 freilassen.

Beim ersten Schritt des Zusammenfaltens wird die Zwischenplatte 10 mit dem daran noch festen Drehschieber 11 auf die Grundplatte 1 entlang der Faltlinie 23 eingeklappt, und man erhält so das Gebilde gemäß Figur 2. Man erkennt hier, daß der Bewegungsraum des Drehschiebers 11 von der Einprägung 3 in der Grundplatte 1 umschlossen wird, wobei der tiefer liegende Wandabschnitt 4 in Dickenrichtung des Verschlußteils eine Einsenkung des Drehschiebers in die Grundplatte 1 etwa um deren halbe Dicke ermöglicht. Innerhalb des Bewegungsraums des Drehschiebers 11 liegt selbstverständlich die Luft-Durchgangsöffnung 2 der Grundplatte 1, die in der Offenlage des Drehschiebers 11, welche der Ausgangslage bei noch bestehender Verbindung des Drehschiebers 11 mit der Zwischenplatte 10 entspricht, freiliegt.

Im zweiten Fertigungsschritt wird die Deckplatte 6 um die Faltlinie 5 auf die Zwischenplatte 10 eingefaltet, wobei auch hier der von der Einprägung 8 eingeschlossene Innenraum den Drehschieber 11 aufnimmt. Zwischen den beabstandeten Wandabschnitten 4 und 9 der Grundplatte 1 und der Deckplatte 6 hat dann in Dickenrichtung des Verschlußteils gesehen der Drehschieber 11 eine solch ausreichende Bewegungsmöglichkeit, daß er um den Drehansatz 16 unter Nutzung des Freiraums 12 in der Zwischenplatte 10 so verschwenkt werden kann, daß die miteinander fluchtenden Luft-Durchgangsöffnungen 2 und 7 in der Grundplatte 1 und in der Deckplatte 6 verschlossen werden können.

Dazu ist es zunächst erforderlich, den Drehschieber 11 von der Zwischenplatte 10 zu trennen, also den Verbindungssteg 15 an der Trennstelle 14 zu durchschneiden.

Dies geschieht in der in Figur 3 dargestellten, zusammengefalteten Anordnung des Verschlußteils durch die Durchgangslöcher 21 und 20 in der Deckplatte 6 und der Grundplatte 1 hindurch mittels eines geeigneten Trennwerkzeugs, wonach der Drehschieber 11 dann unter Betätigung über die kreuzförmige Durchgangsöffnung 17 im Drehansatz 16 in der in Figur 3 gezeigten Lage nach unten hin verschwenkt werden kann, um die Luft-Durchgangsöffnungen 2 und 7 der Grundplatte 1 und der Deckplatte 6 abzudecken. Aus dieser Schließlage kann der Drehschieber 1 wieder in die Offenlage zurückgeschwenkt werden, wobei nur eine leichte Hemmung zu überwinden ist, obwohl der Drehschieber 11 die gleiche Materialdicke wie die Zwischenplatte 10 hat.

## Patentansprüche

1. Verfahren zum Herstellen eines Verschlußteiles für Staubsauger-Filterbeutel aus einem Pappschnitt (1, 6, 10), der eine Grundplatte (1), eine damit an einer Seite entlang einer Faltlinie (5) verbundene Deckplatte (6) und eine an der dieser gegenüberliegenden Seite mit der Grundplatte (1) entlang einer weiteren Faltlinie (23) verbundene Zwischenplatte (10) aufweist, wobei zunächst die Zwischenplatte (10) und danach die Deckplatte (6) auf die Grundplatte (1) aufgefaltet werden, wonach in der Grundplatte (1) und der Deckplatte (6) Durchgangsöffnungen (2, 7) für den Luftdurchlaß miteinander deckungsgleich sind und dazwischen ein von außen betätigbarer Verschlußschieber (11) eingeschoben werden kann, der zunächst einstückig mit dem Pappschnitt (1, 6, 10) ist,
dadurch gekennzeichnet,
daß der Verschlußschieber (11) aus einem Teil der Zwischenplatte (10) besteht und in der zusammengefalteten Lage des Pappschnitts (1, 6, 10) durch einen Trennschnitt durch die Grundplatte (1) und/oder die Deckplatte (6) hindurch von der Zwischenplatte (10) zwecks Verschieblichkeit zwischen der Grundplatte (1) und der Deckplatte (6) abgetrennt wird.

2. Verfahren nach Anspruch 1,
dadurch gekennzeichnet,
daß der Verschlußschieber (11) entlang einer umlaufenden Stanzlinie (13) von der Zwischenplatte (10) mit Ausnahme zumindest eines verbleibenden Verbindungssteges (15) freigeschnitten wird, wobei weiter aus der Zwischenplatte (10) der Freiraum (12) zum Verschieben des Verschlußschiebers (11) in der zusammengefalteten Lage zwischen seiner Offenlage und seiner Schließlage zwischen den Durchgangsöffnungen (2, 7) der Grundplatte (1) und der Deckplatte (6) freigeschnitten und in der zusammengefalteten Lage durch die Grundplatte (1) und/oder die Deckplatte (6) hindurch der verbliebene Verbindungssteg (15) zwischen der Zwischenplatte (10) und dem Verschlußschieber (11) durchgetrennt wird.

3. Verschlußteil für die Staubsauger-Filterbeutel aus Pappplatten, welche eine Grundplatte (1), eine daran mittels eines Faltscharniers (5) an einer Seite verbundene Deckplatte (6) und eine mit der Grundplatte (1) an einer gegenüberliegenden Seite mittels eines Faltscharniers (23) verbundene Zwischenplatte (10) bilden, wobei die Grundplatte (1) und die Deckplatte (6) in der aufeinander gefalteten Anordnung deckungsgleiche Durchgangsöffnungen (2, 7) für den Einlaß der zu filternden Luft haben, die durch einen Verschlußschieber (11) verschließbar sind, der von außen betätigbar ist,
dadurch gekennzeichnet,
daß der Verschlußschieber (11) ein aus der Zwischenplatte (10) freigestanztes Teil ist, daß der Verschlußschieber (11) an einer Stelle (14) seiner Stanzlinie (13) zusammen mit der Zwischenplatte (10) einen durchtrennten Verbindungssteg (15) hat, und daß an der Trennstelle (14) der Stanzlinie (13) des Verschlußschiebers (11) die Grundplatte (1) und die Deckplatte (6) deckungsgleiche Durchgangslöcher (20, 21) für ein Trennwerkzeug haben.

4. Verschlußteil nach Anspruch 3,
dadurch gekennzeichnet,
daß der Verschlußschieber (11) in einer freigeschnittenen Führungskontur in der in zusammengefalteter Anordnung zwischen der Grundplatte (1) und der Deckplatte (6) liegenden Zwischenplatte (10) angeordnet ist.

5. Verschlußteil nach Anspruch 4,
dadurch gekennzeichnet,
daß die Deckplatte (6) und/oder die Grundplatte (1) Öffnungen (18, 19) haben, durch die hindurch der Verschlußschieber (11) von außen betätigbar ist.

6. Verschlußteil nach Anspruch 4 oder 5,
dadurch gekennzeichnet,
daß die Grundplatte (1) und/oder die Deckplatte (6) der Führungskontur für den Verschlußschieber (11) entsprechende Einprägungen (3, 8) mit einem Versatz der von den Einprägungen (3, 8) umschlossenen Wandabschnitte (4, 9) nach außen hin aufweisen.

7. Verschlußteil nach einem der Ansprüche 3 - 6,
dadurch gekennzeichnet,
daß die Grundplatte (1) im wesentlichen rechteckig und die Deckplatte (6) damit deckungsgleich ausgebildet ist.

8. Verschlußteil nach einem der Ansprüche 3 - 7,
dadurch gekennzeichnet,
daß die Stanzlinie (13) des Verschlußschiebers (11) und die Trennstelle (14) von der Zwischenplatte (10) und dem Verschlußschieber (11) so angeordnet sind, daß sich der Verschlußschieber (11) bei nicht gegeneinander verschwenkten Abschnitten des durchtrennten Verbindungssteges (15) in der Offenlage bezüglich der Durchgangsöffnungen (2, 7) in der Grundplatte (1) sowie der Deckplatte (6) befindet.

9. Verschlußteil nach Anspruch 7 oder 8,
dadurch gekennzeichnet,
daß die Trennstelle (14) in einer der Plattenecken angeordnet ist.

10. Verschlußteil nach einem der Ansprüche 3 bis 9,
dadurch gekennzeichnet,
daß der Verschlußschieber (11) ein Drehschieber ist.

11. Verschlußteil nach Anspruch 10,
dadurch gekennzeichnet,
daß der Verschlußschieber (11) einen angeformten, kreisbogenförmig begrenzten Drehlageransatz (16) und entsprechend die Zwischenplatte (10) eine zugehörige Negativkontur (22) aufweist, die den Drehlageransatz (16) entlang einem Bogenwinkel von mehr als 180° umgibt.

## Claims

1. Method for manufacturing a closure part for vacuum cleaner filter bags from a cardboard blank which has a main leaf (1), a cover leaf (6) connected to one side of the main leaf along a fold line (5) and an intermediate leaf (10) connected along a further fold line (23) with the main leaf (1) on the edge opposite to that where the cover leaf is connected, wherein first of all the intermediate leaf (10) and thereafter the cover leaf (6) are folded onto the main leaf (1) so that through openings (2, 7) in the main leaf (1) and the cover leaf (6) for the air flow register with one another and in between them an externally actuable closure slider (11) can be slid in which is at first in one piece with the cardboard blank (1, 6, 10),
characterised in that
the closure slider (11) consists of a part of the intermediate leaf (10) and in the folded together position of the card leaves (1, 6, 10), the closure slider is separated by a separating cut through the main leaf (1) and/or the cover leaf 6 from the intermediate leaf (10) for the purpose of slidability between the main leaf (1) and the cover leaf (6).

2. Method according to claim 1,
characterised in that
the closure slider (11) is separated along a peripheral punched line (13) from the intermediate leaf (10) with the exception of at least one remaining connection web (15) whereby further outwardly from the intermediate leaf (10) the free space (12) for sliding of the closure slider (11) in the folded together position between its open position and its closed position between the through openings (2, 7) of the main leaf (1) and the cover leaf (6) is cut away, and in the folded together position the remaining connection web (15) between the intermediate leaf (10) and the closure glider (11) is separated through the main leaf (1) and/or the cover leaf (6).

3. Closure part for the vacuum cleaner filter bag of cardboard leaves which form a main leaf (1), a cover leaf (6) connected thereto on one side by means of a folding hinge (5), and an intermediate leaf (10) connected with the main leaf (1) by means of a folding hinge (23) on an opposing side, whereby the main leaf (1) and the cover leaf (6) have registering through openings (2, 7) in the folded together arrangement for the inlet of the air to be filtered, which are closable by a closure slider actuable form outside,
characterised in that
the closure glider (11) is a part separated from the intermediate leaf (10), that the closure slider (11) has at one position (14) of its punched line (13) a cut through connection web (15) with the intermediate leaf (10), and that at the separating point (14) of the punched line (13) of the closure slider (11) the main leaf (1) and the cover leaf (6) have through holes (20, 21) overlying one another for a separating tool.

4. Closure part according to claim 3,
characterised in that
the closure slider (11) is arranged in a cutaway guiding contour in the intermediate leaf (10) lying in the folded together arrangement between the main leaf (1) and the cover leaf (6).

5. Closure part according to claim 4,
characterised in that
the cover leaf (6) and/or the main leaf (1) have openings (18, 19) through which the closure slider (11) can be actuated from outside.

6. Closure part according to claim 4 or 5,
characterised in that
the main leaf (1) and/or the cover leaf (6) have impressed regions (3, 8) corresponding to the guide contour for the closure slider (11) with the wall sections (4, 9) surrounded by the impressions (3, 8) being offset towards the outside.

7. Closure part according to one of the claims 3 to 6,
characterised in that
the main leaf (1) is generally rectangular and the cover leaf (6) is congruent therewith.

8. Closure part according to one of the claims 3 to 7,
characterised in that
the punched edges (13) of the closure slider (11) and the separating position (14) of the intermediate leaf (10) and the closure slider (11) are arranged so that the closure slider, when the leaves are not folded against one another is to be found in the open position relative to the through openings (2, 7) in the main leaf (1) and the cover leaf (6).

9. Closure part according to claim 7 or 8,
characterised in that
the separating part (14) is arranged in a leaf corner.

10. Closure part according to one of the claims 3 to 9,
characterised in that
the closure slider (11) is a rotary slider.

11. Closure part according to Claim 10,
characterised in that
the closure slider (11) has a shaped, circular edged rotational bearing shoulder (16) and correspondingly in the intermediate plate (10) an associated opposite contour (22) which surrounds the rotational bearing shoulder (16) along an arc of more than 180°.

## Revendications

1. Procédé de fabrication d'un obturateur pour sac d'aspirateur de poussières sous forme d'une découpe de carton (1, 6, 10) comprenant une plaque de fond (1), une plaque de dessus (6) y reliée d'un côté, le long d'une ligne de pliage (5) et d'une plaque intercalaire (10) reliée à la plaque de fond (1), du côté opposé, le long d'une autre ligne de pliage (23), la plaque intercalaire (10) puis la plaque de dessus (6) étant pliées successivement sur la plaque de fond (1), ce après quoi des ouvertures de passage (2, 7), prévues pour la circulation de l'air à filtrer, se trouvent disposées coïncidentes et un coulisseau de fermeture (11), actionné de l'extérieur, peut glisser entre elles, lequel, à l'origine, fait corps avec la découpe de carton (1, 6, 10),
caractérisé en ce que
le coulisseau de fermeture (11) consiste en une partie de la plaque intercalaire (10) dont il est séparé, après le pliage de la découpe de carton (1, 6, 10), par tronçonnage à travers la plaque de fond (1) et/ou la plaque de dessus (6), ce qui lui confère la mobibilité nécessaire à son déplacement entre la plaque de fond (1) et la plaque de dessus (6).

2. Procédé selon la revendication 1,
caractérisé en ce que
le coulisseau de fermeture (11) est séparé de la plaque intercalaire (10) par coupure le long d'une ligne de pliage (13), à l'exception d'au moins un pont (15), l'espace libre (12), par lequel le coulisseau de fermeture est déplacé après pliage, pour passer de sa position d'ouverture à sa position de fermeture, entre les ouvertures de passage (2, 7) de la plaque de fond (1) et celles de la plaque de dessus (6), étant découpé et le pont (15) reliant la plaque intercalaire (10) et le coulisseau de fermeture (11) étant coupé après pliage accompli.

3. Obturateur pour sac d'aspirateur de poussières en plaques de carton, dont une plaque de fond (1) et une plaque de dessus (6) reliées ensemble, d'un côté, à l'aide d'une charnière pliable (5), et une plaque intercalaire (10) reliée, de l'autre côté, à la plaque de fond (1) à l'aide d'une autre charnière pliable (23), la plaque de dessus (6) présentant des ouvertures de passage pour l'air à filtrer, lesquelles coïncident après pliage et peuvent être fermées à l'aide du coulisseau de fermeture (11) qui est actionnable de l'extérieur,
caractérisé en ce que
le coulisseau de fermeture (11) est une pièce dégagée de la plaque intercalaire (10) et qu'il possède, en commun avec la plaque intercalaire (10), à un point de sa ligne de pliage (13), un pont (15) tronçonné, et qu'au point de tronçonnage (14) de la ligne de pliage (13) du coulisseau de fermeture (11), la plaque de fond (1) et la plaque de dessus (6) présentent des orifices coïncidents (20, 21) qui permettent l'introduction d'un outil tranchant.

4. Obturateur selon la revendication 3,
caractérisé en ce que
le coulisseau de fermeture (11) est disposé dans un contour de guidage découpé, dans la plaque inintercalaire (10) située, après pliage, entre la entre la plaque de fond (1) et la plaque de dessus (6).

5. Obturateur selon la revendication 4,
caractérisé en ce que
la plaque de dessus (6) et/ou la plaque de fond (1) sont pourvues d'ouvertures (18, 19) à travers lesquelles le coulisseau de fermeture (11) peut être actionné de l'extérieur.

6. Obturateur selon la revendication 4 ou 5,
caractérisé en ce que
la plaque de fond (1) et/ou la plaque de dessus (6) présentent des empreintes (3, 8) qui correspondent au contour de guidage du coulisseau de fermeture (11), avec un décalage vers l'extérieur des secteurs de parois (4, 9) situés au sein de ces empreintes.

7. Obturateur selon l'une des revendications 3 à 6,
caractérisé en ce que
la plaque de fond (1) est essentiellement rectangulaire et que la plaque de dessus (6) est coïncidente.

8. Obturateur selon l'une des revendications 3 à 7,
caracatérisé en ce que
la ligne de pliage (13) du coulisseau de fermeture (11) et le point de séparation (14) de la plaque intercalaire (10) et du coulisseau de fermeture (11) sont disposés de sorte que le coulisseau de fermeture (11) se trouve en position ouverte des ouvertures de passage 2, 7) de la plaque de fond (1) et de la plaque de dessus (6) quand les tronçons du pont (15) coupé ne sont pas pivotés relativement l'un contre l'autre l'autre.

9. Obturateur selon la revendication 7 ou 8,
caractérisé en ce que
le point de séparation (14) est disposé dans un angle de la plaque.

10. Obturateur selon l'une des revendications 3 à 9,
caractérisé en ce que
le coulisseau de fermeture (11) est un coulisseau tournant.

11. Obturateur selon la revendication 10,
caractérisé en ce que
le coulisseau de fermeture (11) est pourvu d'une embase de coussinet de pivotement (16) faisant corps avec ledit coulisseau et limitée en arc de cercle et que la plaque intercalaire présente adéquatement un contour négativ (22) approprié qui embrasse l'embase de coussinet pivotant (16) le long d'un angle d'arc de plus de 180°.
